# EUROPÄISCHE PATENTSCHRIFT

(11) **EP 0 181 959 B1**
(45) Veröffentlichungstag und Bekanntmachung des Hinweises auf die Patenterteilung: **17.05.1989**
(21) Anmeldenummer: 84114097.3
(22) Anmeldetag: 22.11.1984
(51) Int. Cl.: H01T 1/20, H01T 4/04

(54) **Ueberspannungsableiter**
Overvoltage arrester
Dérivateur de surtension

(43) Veröffentlichungstag der Anmeldung: 28.05.1986
(73) Patentinhaber: CERBERUS AG, CH-8708 Männedorf (CH)
(72) Erfinder: Brumm, Gerhard, Dr., CH-8703 Erlenbach (CH)
(74) Vertreter: Tiemann, Ulrich, Dr.-Ing.

(56) Entgegenhaltungen:
- DE-A- 2 431 236
- DE-A- 2 832 470
- GB-A- 1 588 615
- GB-A- 2 085 222
- US-A- 2 919 371
- US-A- 3 780 350

## Beschreibung

Die Erfindung betrifft einen Ueberspannungsableiter der im Oberbegriff des Patentanspruchs 1 definierten Gattung.

Bei solchen Ueberspannungsableitern erfolgt die Begrenzung der an den Elektroden anliegenden Spannung dadurch, dass bei einer bestimmten Zündspannung eine Gasentladung im Spalt zwischen den Elektroden entsteht. Um eine definierte niedrige Zündspannung bei raschem Spannungsanstieg (dynamische Zündspannung) zu erhalten, wie sie insbesondere bei der Verwendung zum Schutz von Niederspannungsanlagen erforderlich ist, ist es bekannt, verschiedenartige, zündfördernde Hilfsmittel zu verwenden. Die Benützung radioaktiven Materials zu diesem Zweck stösst jedoch wegen einer möglichen Gesundheitsgefährdung häufig auf Schwierigkeiten.

Aus den DE-A 20 32 899 und DE-A-2832470 ist bekannt geworden, bei einem Ueberspannungsableiter der eingangs erwähnten Art auf der Innenseite des . isolierenden Gehäuses eine langgestreckte, schmale, elektrisch leitende Schicht aufzubringen, deren eines Ende mit einer der Elektroden elektrisch leitend verbunden sein kann. Dabei wird jedoch bei jedem Ansprechen und jeder Zündung des Ueberspannungsableiters Elektrodenmaterial verdampft, welches den Isolationswiderstand zwischen diesen Zündstrichen untereinander und der jeweiligen Gegenelektrode herabsetzt und den Ueberspannungsableiter schnell unbrauchbar macht.

Es ist ferner bekannt geworden, das elektrische Feld und die Zündeigenschaften dadurch zu verbessern, dass die auf der Gehäuseinnenseite aufgebrachten leitfähigen Schichten eine unregelmässige geometrische Gestalt besitzen, z. B. in der Form von elliptischen, quadratischen oder dreieckigen Bereichen, welche zum Teil mit den Elektroden verbunden sind, zum Teil davon isoliert. Hierbei ist die Verteilung der leitenden Steilen äusserst unregelmässig, so dass sich die dynamische Zündspannung solcher Ableiter ebenfalls nicht genau reproduzieren lässt. Die Gefahr der Herabsetzung des Isolationswiderstandes zwischen den leitfähigen Bereichen und den Elektroden ist ebenfalls nicht völlig beseitigt. Ausserdem ist die Herstellung sehr kompliziert und daher wenig wirtschaftlich.

Es ist auch bereits versucht worden, von aussen durch das Gehäuse hindurch zusätzliche Nebenelektroden in die Nähe der Entladungsstrecke zwischen den Hauptelektroden zu führen, wobei durch eine an die Nebenelektroden angelegte Spannung die Zündung beeinflusst werden kann. Einerseits ist die Herstellung wegen der zusätzlichen Elektrodendurchführung schwierig, unsicher und teuer, andererseits können solche Ueberspannungsableiter nicht direkt zwischen die zu schützenden Leitungen geschaltet werden, da eine Hilfsspannung erforderlich ist, welche am Schutzort im allgemeinen nicht zur Verfügung steht und durch eine zusätzliche Schaltung erst erzeugt werden muss. Ueberspannungsableiter mit Nebenelektroden sind daher nur in Spezialfällen einsetzbar.

In der DE-B 17 63 187 wurde eine gasgefüllte Ueberspannungsschutzvorrichtung vorgeschlagen, bei der zur Verhinderung der Verschlechterung des Isolationswiderstandes durch das Abstäuben von den Metallelektroden das Isoliergehäuse Abschnitte mit unterschiedlichem Innendurchmesser und jede Elektrode Abschnitte mit unterschiedlichem Aussendurchmesser aufwiesen, wobei die Abschnitte der Elektroden im wesentlichen komplementär zu den Abschnitten des Isoliergehäuses ausgebildet und im Abstand von dessen Innenflächen angeordnet waren. Nachteilig war hierbei, dass die Abschnitte auf Gehäuse und Elektroden sehr präzise gearbeitet sein mussten, um eine gleichmässige Zündspannung über längere Zeiträume zu erreichen.

In ähnlicher Weise wurde in der US-A-3,780,350 vorgeschlagen, auf zwischen den Elektroden angebrachten Abstandshaltern ringförmige Vorsprünge anzubringen, um die Ablagerung von verdampftem Material auf die Seitenwände zu verhindern. Es gilt sinngemäss das im voranstehenden Absatz Gesagte.

In der GB-A-1 588 615 ist ein Überspannungsableiter beschrieben, bei dem die Innenwand des Gehäuses mit Rillen versehen ist, um die Kriechstrecke zwischen den Elektroden zu verlängern. Ein Abschattungseffekt, durch welchen die Ausbildung einer zusammenhängenden, elektrisch leitfähigen Schicht zwischen den Elektroden verhindert wird, wird dadurch nicht erreicht.

Die Erfindung stellt sich die Aufgabe, die erwähnten Nachteile vorbekannter Ueberspannungsableiter zu beseitigen und insbesondere einen Ueberspannungsableiter universeller Verwendbarkeit zu schaffen, welcher eine gut definierte niedrige Zündspannung bei raschen Spannungsspitzen, eine reduzierte Zündverzögerung bei schnellem Spannungsanstieg, eine optimale Verteilung der zündfördernden Schichten und selbst bei wiederholter Zündung eine längere Lebensdauer ohne Beeinträchtigung des Isolationswiderstandes aufweist und, welcher sicher, genau und wirtschaftlich herstellbar ist.

Diese Aufgabe wird erfindungsgemäss bei einem Ueberspannungsableiter der eingangs definierten Art durch die im kennzeichnenden Teil des Patentanspruchs 1 definierten Merkmale gelöst.

Gemäss einer bevorzugten Ausführungsform des erfindungsgemässen Ueberspannungsableiters sind die aus elektrisch leitfähigem Material bestehenden Linien abwechselnd mit der einen und der anderen Elektrode elektrisch leitend verbunden. Gemäss einer weiteren bevorzugten Ausführungsform weisen die Elektroden auf den einander zugewandten Innenflächen der Endteile eine Schicht aus emissionsförderndem Material auf.

Gemäss einer bevorzugten Ausgestaltung des erfindungsgemässen Ueberspannungsableiters erstrecken sich die Nuten über die ganze Länge des rohrförmigen Gehäuses des Uebersparinungsableiters.

Gemäss weiteren bevorzugten Ausgestaltungen des erfindungsgemässen Ueberspannungsableiters weisen die Nuten einen rechteckigen, trapezförmigen, kreisrunden oder T-förmigen Querschnitt auf, wobei bei trapezförmigen Nuten die Seitenwände vorzugsweise in einem Winkel von etwa 30° zu einer durch die Achse des Ueberspannungsableiters gedachten Ebene angeordnet sind.

Gemäss weiteren, ebenfalls bevorzugten Ausge-. staltungen des erfindungsgemässen Ueberspannungsableiters enthalten die Linien aus elektrisch leitendem Material Graphit oder ein Uebergangsmetall.

Im folgenden werden anhand der Zeichnungen bevorzugte Ausführungsformen des. erfindungsgemässen Ueberspannungsableiters näher erläutert.
Figur 1 zeigt eine bevorzugte Ausführungsform eines erfindungsgemässen Ueberspannungsableiters, wobei im unteren Teil eine bevorzugte Ausführungsform (Vorhandensein von emissionsfördernden Material) dargestellt ist.
Figur 2 stellt die Aufsicht auf die Innenseite des rohrförmigen Gehäuses dar, das in eine Ebene abgewickelt worden ist.
Figur 3 zeigt einen Querschnitt durch einen Teil des Gehäuses, wobei verschiedene Ausgestaltungen der Nuten dargestellt sind.
Figur 4 zeigt einen Querschnitt durch einen Teil des Gehäuses des Ueberspannungsableiters, wobei verschiedene Ausgestaltungen der Erhebungen dargestellt sind.

Bei dem in Figur 1 wiedergegebenen Beispiel eines Ueberspannungsableiters sind in einem rohrförmigen Gehäuse 1, welches aus isolierendem Material, z. B. Glas oder bevorzugt aus Keramik ausgeführt ist, an den beiden Enden zwei metallische Elektroden 2 und 3 eingesetzt. Das Material der Elektroden besteht aus Kupfer oder einer Kupfer-Legierung, aus Eisen oder einer Eisen-Legierung, z. B. aus einer Eisen/Nickel-oder Eisen/Nickel/Kobalt-Legierung. Die Verbindung der Elektroden mit dem Gehäuse kann in bekannter Weise mittels einer Metall-Keramik-Verbindung vorgenommen werden. Die Endteile 4 und 5 der beiden Elektroden 2 und 3 sind einander zugekehrt und stehen sich gegenüber, so dass zwischen diesen Endteilen 4 und 5 ein Funkenstreckenspalt 6 gebildet wird. Das Innere des Ueberspannungsableiters, nämlich die durch das Gehäuse 1 und die beiden Elektroden 2 und 3 gebildete Kammer 11 und der Funkenstreckenspalt 6 zwischen den beiden Elektroden 2 und 3, ist mit einem geeigneten Gas gefüllt, je nach den gewünschten elektrischen Eigenschaften. Der Funkstreckenspalt 6 bildet dabei die eigentliche Spannungsbegrenzungsstrecke.

Im unteren Teil der Figur 1 ist eine bevorzugte Ausführungsform eines erfindungsgemässen Ueberspannungsableiters dargestellt, bei welchem die Elektroden als Hohlelektroden 3 ausgebildet sind. In die Vertiefung der Hohlelektroden 3 ist ein geeignetes, an sich bekanntes emissionsförderndes Material 9 aufgebracht. Als emissionsförderndes Material kommen beispielsweise Substanzen in Frage, die Alkali- oder Erdalkalimetalle enthalten, z. B. eine Barium/Aluminium-Legierung, wie sie aus der DE-B 1 950 090 bekannt ist.

Auf der Innenseite des rohrförmigen Gehäuses 1 sind parallel zur Achse des Ueberspannungsableiters im Abstand von einander Linien 7, 8 aus elektrisch leitendem Material in innigem Kontakt mit dem Material des Gehäuses 1 aufgebracht. Die Anordnung der Linien ist in Figur 2, in der die Gehäuseinnenseite in eine Ebene abgewickelt dargestellt ist, besonders klar erkenntlich. Dabei sind immer abwechselnd die Linien 7 mit der einen Elektrode und die Linien 8 mit der anderen Elektrode elektrisch leitend verbunden. Zwischen den Linien 7, 8 aus elektrisch leitfähigem Material befinden sich nutenförmige Vertiefungen 12 oder leistenförmige Erhebungen 13, welche den Kriechweg zwischen den Linien 7, aus elektrisch leitfähigem Material erhöhen. Dadurch wird verhindert, dass durch das Abscheiden des von den Elektroden abgestäubten Materials auf den Innenwänden des Gehäuses 1 die elektrische Leitfähigkeit soweit erhöht wird, dass ein Kurzschluss zwischen den Linien 7, 8 aus elektrisch leitfähigem Material - und damit zwischen den Elektroden 2 und 3 - eintritt.

In Figur 3 ist ein Querschnitt durch einen Teil der Wand des Gehäuses 1 dargestellt. Die Figur 3 zeigt verschiedene Ausführungsformen der zwischen den Linien 7, 8 aus elektrisch leitfähigem Material angebrachten Nuten 12. Der Querschnitt der Nuten kann entweder trapezförmig, wobei vorzugsweise die Oeffnung der Nute enger ist als der innere Teil, kreisförmig, T-förmig oder rechteckig sein. Zwischen je 2 Linien 7, 8 kann entweder eine Nut, oder aber auch mehrere Nuten 12 angebracht sein.

In Figur 4 ist ein Querschnitt durch einen Teil der Wand des Gehäuses 1 dargestellt. Zwischen den parallel zur Achse des Gehäuses angeordneten Linien 7, 8 aus elektrisch leitfähigem Material befinden sich leistenförmige Erhebungen 13, wobei in der Figur 4 verschiedene Ausführungsformen der Leisten 13 dargestellt sind. Der Querschnitt der Leisten 13 kann entweder trapezförmig, wobei vorzugsweise der Fuss der Leiste schmaler ist als der obere Teil, kreisförmig, T-förmig oder rechteckig sein.

Die zwischen den Linien 7, 8 aus elektrisch leitfähigem Material angeordneten Nuten 12 bzw. Erhebungen 13 können auch andere als die vorstehend aufgeführten Querschnitte aufweisen, ohne dass ihre Wirksamkeit eingeschränkt .wird wenn nur erreicht wird, dass auf der Innenwand des Gehäuses 1 Bereiche vorhanden sind, die von den vorzugsweise sich radial zum zylindrischen Gehäuse 1 bewegenden, d. h. senkrecht auf die Innenwand des Gehäuses 1 auftreffenden Teilchen des Elektrodenmaterials nicht oder nur schwer getroffen werden (Abschattungseffekt).

## Patentansprüche

1. Überspannungsableiter, der aus einem rohrförmigen, isolierenden Gehäuse (1), in dessen Enden zwei Elektroden (2, 3) gasdicht eingesetzt sind und auf dessen Innenwand sich eine langgestreckte, schmale, elektrisch leitfähige oder halbleitende Schicht (7, 8), deren eines Ende mit einer der Elektroden (2, 3) elektrisch leitend verbunden ist, befindet, besteht, wobei die Elektroden (2, 3) einen Funkenstreckenspalt (6) zwischen sich einschliessende Endteile (4, 5) aufweisen und zwischen sich und dem Gehäuse (1) eine besondere Kammer (11) begrenzen und wobei die elektrisch leitfähige oder halbleitende Schicht (7, 8) auf der Innenwand des Gehäuses so aufgebracht ist, dass sie aus parallel zur Achse des Gehäuses (1) im Abstand voneinander angeordneten Linien (7, 8) besteht, dadurch gekennzeichnet, dass sich zwischen den Linien (7, 8) aus elektrisch leitfähigem oder halbleitendem Material jeweils mindestens eine langgestreckte Nut (12) oder mindestens eine leistenförmige Erhebung (13) befindet.

2. Überspannungsableiter gemäss Patentanspruch 1, dadurch gekennzeichnet, dass die aus elektrisch leitfähigem oder halbleitendem Material bestehenden Linien (7, 8) abwechselnd mit der einen (2) und der anderen Elektrode (3) elektrisch leitend verbunden sind.

3. Überspannungsableiter gemäss einem der Patentansprüche 1 und 2, dadurch gekennzeichnet, dass die aus elektrisch leitfähigem oder halbleitendem Material-bestehenden Linien (7, 8) Graphit enthalten.

4. Überspannungsableiter gemäss einem der Patentansprüche 1 und 2, dadurch gekennzeichnet, dass die aus elektrisch leitfähigem oder halbleitendem Material bestehenden Linien (7, 8) ein Uebergangsmetall enthalten.

5. Ueberspannungsableiter gemäss einem der Patentansprüche 1 bis 4, dadurch gekennzeichnet, dass mindestens eine der beiden Elektroden (2, 3) auf der der anderen Elektrode zugewandten Innenfläche der Endteile (4, 5) ein emissionsförderndes Material (9) aufweist.

6. Ueberspannungsableiter gemäss einem der Patentansprüche 1 bis 5, dadurch gekennzeichnet, dass sich die Nuten (12) über die ganze Länge des rohrförmigen Gehäuses (1) erstrecken.

7. Ueberspannungsableiter gemäss einem der Patentansprüche 1 bis 6, dadurch gekennzeichnet, dass die Nuten (12) einen trapezförmigen Querschnitt aufweisen.

8. Ueberspannungsableiter gemäss Patentanspruch 7, dadurch gekennzeichnet, dass die Seitenwände der trapezförmigen Nuten (12) in einem Winkel von etwa 30° zu einer durch die Achse des Ueberspannungsableiters gedachten Ebene angeordnet sind.

9. Ueberspannungsableiter gemäss einem der Patentansprüche 1 bis 8, dadurch gekennzeichnet, dass die Nut (12) einen kreisrunden Querschnitt aufweist.

10. Ueberspannungsableiter gemäss einem der Patentansprüche 1 bis 9, dadurch gekennzeichnet, dass die Nut (12) einen T-förmigen Querschnitt aufweist.

## Claims

1. Overvoltage arrester, which consists of a tubular insulating housing (1), in the ends of which two electrodes (2, 3) are inserted in a gas- tight manner and on the inside wall of which a longitudinal, narrow, electrically conductive or semiconductive layer (7, 8) is located, one end of which is electrically conductively connected to one of the electrodes (2, 3), the electrodes (2, 3) exhibiting a spark gap (6) between end parts (4, 5) which enclose one another and delimit between themselves and the housing (1) a particular chamber (11) and the electrically conductively or semiconducting layer (7, 8) being applied to the inside wall of the housing (1) in such a manner that it consists of lines (7, 8) which are arranged at a distance from one another parallel to the axis of the housing (1), characterized in that at least one elongated slot (12) or at least one strip- shaped projection (13) is located in each case between the lines (7, 8) of electrically conductive or semiconducting material.

2. Overvoltage arrester according to Claim 1, characterized in that the lines (7, 8) consisting of electrically conductive or semiconducting material are alternately electrically conductively connected to one (2) and the other electrode (3).

3. Overvoltage arrester according to one of Claims 1 and 2, characterized in that the lines (7, 8) consisting of electrically conductively or semiconducting material contain graphite.

4. Overvoltage arrester according to one of Claims 1 and 2, characterized in that the lines (7, 8) consisting of electrically conductive or semiconducting material contain a transition metal.

5. Overvoltage arrester according to one of Claims 1 to 4, characterized in that at least one of the two electrodes (2, 3) exhibits an emission- promoting material (9) on the inside surface of the end parts (4, 5) facing the other electrode.

6. Overvoltage arrester according to one of Claims 1 to 5, characterized in that the slots (12) extend over the entire length of the tubular housing (1).

7. Overvoltage arrester according to one of Claims 1 to 6, characterized in that the slots (12) exhibit a trapezoidal cross-section.

8. Overvoltage arrester according to Claim 7, characterized in that the side walls of the trapezoidal slots (12) are arranged at an angle of about 30° to an imaginary plane through the axis of the overvoltage arrester.

9. Overvoltage arrester according to one of Claims 1 to 8, characterized in that the slot (12) exhibits a circular cross-section.

10. Overvoltage arrester according to one of Claims 1 to 9, characterized in that the slot (12) exhibits a T-shaped cross-section.

## Revendications

1. Dispositif de dérivation des surtensions, constitué par un boîtier isolant tubulaire (1), dans les extrémités duquel deux électrodes (2, 3) sont insérées d'une manière étanche aux gaz et sur la paroi intérieure duquel se trouve disposée une couche électriquement conductrice ou semi-conductrice (7, 8), allongée et étroite, dont une extrémité est reliée d'une manière électriquement conductrice à l'une des électrodes (2, 3), et dans lequel les électrodes (2, 3) comportent des éléments d'extrémité (4, 5) délimitant entre eux une fente formant éclateur (6), et limitent une chambre particulière (11) entre elles et le boîtier (1), et dans lequel la couche électriquement conductrice ou semi-conductrice (7, 8) est disposée sur la paroi intérieure du boîtier de sorte qu'elle est constituée par des lignes (7, 8) distantes les unes des autres et parallèles à l'axe du boîtier (1), caractérisé par le fait qu'au moins une rainure allongée (12) ou au moins une partie surélevée en forme de barrette (13) est située respectivement entre les lignes (7, 8) réalisées en un matériau électriquement conducteur ou semi-conducteur.

2. Dispositif de dérivation des surtensions suivant la revendication 1, caractérisé par le fait que les lignes (7, 8) réalisées en un matériau électriquement conducteur ou semi-conducteur sont reliées de façon électriquement conductrice en alternance à une électrode (2) et à l'autre électrode (3).

3. Dispositif de dérivation d'une surtension suivant l'une des revendications 1 et 2, caractérisé par le fait que les lignes (7, 8) réalisées en un matériau électriquement conducteur ou semi-conducteur contiennent du graphite.

4. Dispositif de dérivation des surtensions suivant l'une des revendications 1 et 2, caractérisé par le fait que les lignes (7, 8) réalisées en un matériau électriquement conducteur ou semi-conducteur contiennent un métal de transition.

5. Dispositif de dérivation des surtensions suivant l'une des revendications 1 à 4, caractérisé par le fait qu'au moins l'une des deux électrodes (2, 3) comporte, sur la surface intérieure des éléments d'extrémité (4, 5), tournée vers l'autre électrode, un matériau (9) favorisant l'émission.

6. Dispositif de dérivation des surtensions suivant l'une des revendications 1 à 5, caractérisé par le fait que les rainures (12) s'étendent sur toute la longueur du boîtier tubulaire (1).

7. Dispositif de dérivation des surtensions suivant l'une des revendications 1 à 6, caractérisé par le fait que les rainures (12) possèdent une section transversale trapézoïdale.

8. Dispositif de dérivation des surtensions suivant la revendication 7, caractérisé par le fait que les parois latérales des rainures trapézoïdales (12) sont disposées de manière à faire un angle d'environ 30° par rapport à un plan imaginaire passant par l'axe du dispositif de dérivation des surtensions.

9. Dispositif de dérivation des surtensions suivant l'une des revendications 1 à 8, caractérisé par le fait que la rainure (12) possède une section transversale circulaire.

10. Dispositif de dérivation des surtensions suivant l'une des revendications 1 à 9, caractérisé par le fait que la rainure (12) possède une section transversale en forme de T.
